# FASCICULE DE BREVET EUROPEEN

(11) **EP 3 985 209 B1**
(45) Date de publication et mention de la délivrance du brevet: **16.08.2023**
(21) Numéro de dépôt: 21202758.5
(22) Date de dépôt: 14.10.2021
(51) Int. Cl.: E04G 21/32

(54) **POTEAU COMPORTANT UN SYSTÈME ANTI-SOULÈVEMENT**
PFOSTEN MIT ANHEBESICHERUNG
POST COMPRISING AN ANTI-LIFTING SYSTEM

(30) Priorité: 16.10.2020 FR 2010629
(43) Date de publication de la demande: 20.04.2022
(73) Titulaire: Retotub, 18606 Vierzon Cedex (FR)
(72) Inventeur: DA COSTA, Octavio, 18606 Vierzon (FR)
(74) Mandataire: Cabinet Le Guen Maillet

(56) Documents cités:
- EP-A2- 1 083 273
- WO-A1-2018/112652
- US-A- 3 420 013
- US-A- 4 752 060

## Description

### DOMAINE TECHNIQUE

La présente invention concerne un poteau comportant un système anti-soulèvement. Un tel poteau est utilisé par exemple dans un bâtiment en construction pour protéger les personnels lorsque les garde-corps définitifs ne sont pas encore installés.

### ETAT DE LA TECHNIQUE ANTERIEURE

Dans un bâtiment en construction, il est connu d'utiliser des garde-corps temporaires qui sont implantés dans une dalle lorsque les garde-corps définitifs ne sont pas encore installés. Les garde-corps temporaires comportent des poteaux verticaux et des éléments horizontaux (lisses horizontales et plinthes ou panneaux grillagés, tubulaires ou en matière synthétique) qui sont fixés entre deux poteaux consécutifs.

Chaque poteau est enfoncé dans une réservation réalisée dans la dalle ou dans un accessoire fixé sur la dalle.

Pour éviter que les poteaux se soulèvent non intentionnellement, il est prévu à chaque poteau un système anti-soulèvement. Un tel système anti-soulèvement prend par exemple la forme d'une tige métallique montée articulée sur le poteau et qui s'arcboute et bloque le soulèvement du poteau lorsque ce soulèvement n'est pas intentionnel.

Bien qu'un tel système donne entière satisfaction, il est souhaitable de trouver un système de soulèvement plus simple à mettre en oeuvre. US4752060 A divulgue un poteau avec un système anti-soulèvement.

### EXPOSE DE L'INVENTION

Un objet de la présente invention est de proposer un poteau comportant un système anti-soulèvement qui soit facile à mettre en oeuvre. Cet objectif et d'autres sont réalisés par un poteau selon la revendication 1.

A cet effet, est proposé un poteau comportant :
- un montant présentant une partie basse,
- un premier cylindre présentant un premier axe de révolution, une partie basse et une partie haute solidaire de la partie basse du montant,
- un deuxième cylindre présentant un deuxième axe de révolution désaxé par rapport au premier axe de révolution, et une partie haute solidaire de la partie basse du premier cylindre, où le diamètre du deuxième cylindre est inférieur au diamètre du premier cylindre de manière à former entre eux un épaulement,

- un élément tubulaire percé d'un alésage coaxial avec le deuxième axe de révolution et qui s'emmanche sur le deuxième cylindre pour venir en appui contre l'épaulement, où l'élément tubulaire présente une surface extérieure cylindrique dont l'axe de révolution est désaxé par rapport au deuxième axe de révolution, et
- un moyen d'arrêt qui bloque la translation de l'élément tubulaire le long du deuxième cylindre.

Grâce à ce système, le poteau se verrouille simplement par rotation lorsqu'il est dans une réservation prévue à cet effet.

Avantageusement, le désaxage entre l'axe de révolution de la surface extérieure cylindrique et le deuxième axe de révolution est tel qu'il existe une position angulaire de l'élément tubulaire pour laquelle l'axe de révolution de la surface extérieure cylindrique et le premier axe de révolution sont coaxiaux.

Avantageusement, le diamètre de la surface extérieure cylindrique de l'élément tubulaire est supérieur au diamètre du premier cylindre.

Avantageusement, la différence entre le diamètre de la surface extérieure cylindrique de l'élément tubulaire et le diamètre du premier cylindre est de l'ordre de 0,5 mm.

Avantageusement, le moyen d'arrêt comporte un élément tubulaire complémentaire fixé au deuxième cylindre, où l'élément tubulaire complémentaire est percé d'un alésage complémentaire coaxial avec le deuxième axe de révolution et qui s'emmanche sur le deuxième cylindre pour venir en appui contre l'élément tubulaire, où l'élément tubulaire complémentaire comporte une surface externe cylindrique dont l'axe de révolution est désaxé par rapport au deuxième axe de révolution, où l'axe de révolution de la surface externe cylindrique est coaxial avec le premier axe de révolution.

Avantageusement, le diamètre de la surface externe cylindrique est égal au diamètre du premier cylindre.

### BREVE DESCRIPTION DES DESSINS

Les caractéristiques de l'invention mentionnées ci-dessus, ainsi que d'autres, apparaîtront plus clairement à la lecture de la description suivante d'un exemple de réalisation, ladite description étant faite en relation avec le dessin joint, où
[Fig. 1] est une vue éclatée et en perspective d'un poteau selon l'invention.

### EXPOSE DETAILLE DE MODES DE REALISATION

La Fig. 1 montre un poteau 100 selon l'invention. Dans la description qui suit, les termes relatifs à une position sont pris en référence à un poteau 100 disposé verticalement, c'est-à-dire comme il est représenté sur la Fig. 1.

Le poteau 100 comporte un montant 102 qui est ici cylindrique mais pourrait prendre une autre forme. Le poteau 100 est destiné à être inséré dans une réservation 50 cylindrique réalisée dans une dalle 10, en particulier dans une dalle en béton. Chaque poteau 100 est disposé près d'un autre poteau 100 identique, pour permettre de fixer entre eux, une lisse afin que les poteaux 100 et la lisse constituent un garde-corps.

Le poteau 100 comporte en partie basse un premier cylindre 104 qui s'étend verticalement et qui comporte un premier axe de révolution 52. Le premier cylindre 104 s'étend sous le montant 102, c'est-à-dire que la partie haute du premier cylindre 104 est solidaire de la partie basse du montant 102. Dans le mode de réalisation de l'invention présenté ici, le premier cylindre 104 et le montant 102 sont coaxiaux mais ils pourraient être désaxés l'un par rapport à l'autre.

Le poteau 100 comporte également un deuxième cylindre 106 qui s'étend verticalement et qui comporte un deuxième axe de révolution 54 parallèle au premier axe de révolution 52 mais différent, c'est-à-dire à distance, dudit premier axe de révolution 52, c'est-à-dire que le deuxième cylindre 106 et le premier cylindre 104 sont désaxés l'un par rapport à l'autre. Le deuxième cylindre 106 s'étend sous le premier cylindre 104, c'est-à-dire que la partie haute du deuxième cylindre 106 est solidaire de la partie basse du premier cylindre 104. Le diamètre du deuxième cylindre 106 est inférieur au diamètre du premier cylindre 104 de manière à former entre eux un épaulement 112.

Le diamètre du premier cylindre 104 est inférieur au diamètre de la réservation 50 pour assurer l'introduction dudit premier cylindre 104 dans ladite réservation 50. La profondeur de la réservation 50 est telle que le deuxième cylindre 106 et la majeure partie du premier cylindre 104 et préférentiellement la totalité dudit premier cylindre 104 s'insère dans la réservation 50 et que le montant 102 vient en appui sur la dalle 10 hors de la réservation 50. La différence entre le diamètre de la réservation 50 et le diamètre du premier cylindre 104 ne doit pas être trop importante pour éviter les risques de mouvements de fortes amplitudes du premier cylindre 104 dans la réservation 50. Préférentiellement la différence de diamètre est de l'ordre de 1 à 3 mm et plus préférentiellement de 2 mm, pour un diamètre du premier cylindre 104 généralement compris entre 25 mm et 40 mm.

Le poteau 100 comporte un élément tubulaire 108 qui est percé d'un alésage 110 coaxial avec le deuxième axe de révolution 54 et qui s'emmanche sur le deuxième cylindre 106 pour venir en appui contre l'épaulement 112 en restant libre en rotation autour du deuxième cylindre 106.

Le diamètre de l'alésage 110 est légèrement supérieur au diamètre du deuxième cylindre 106. L'ajustement entre l'alésage 110 et le deuxième cylindre 106 est préférentiellement glissant pour permettre le glissement de l'élément tubulaire 108 le long du deuxième cylindre 106 parallèlement aux axes de révolution 52 et 54 et la rotation de l'élément tubulaire 108 autour du deuxième cylindre 106.

L'axe de révolution de la surface extérieure cylindrique de l'élément tubulaire 108 est désaxé par rapport à l'axe de révolution de l'alésage 110, c'est-à-dire du deuxième axe de révolution 54, c'est-à-dire que l'axe de révolution de la surface extérieure cylindrique et le deuxième axe de révolution 54 sont parallèles mais différents.

Le diamètre de la surface extérieure cylindrique de l'élément tubulaire 108 est inférieur au diamètre de la réservation 50 pour assurer l'introduction dudit élément tubulaire 108 dans ladite réservation 50. La différence entre le diamètre de la réservation 50 et le diamètre de la surface extérieure cylindrique de l'élément tubulaire 108 doit être relativement réduite pour assurer le frottement de ladite surface extérieure cylindrique contre la paroi de la réservation 50. Préférentiellement la différence de diamètre est de l'ordre de 0,5 mm à 2,5 mm et plus préférentiellement de l'ordre de 1,5 mm pour un diamètre de la surface extérieure cylindrique de l'élément tubulaire 108 compris généralement entre 25 mm et 40 mm.

D'une manière préférentielle, pour assurer le frottement de la surface extérieure cylindrique de l'élément tubulaire 108 contre la paroi de la réservation 50, tout en laissant libre l'introduction du poteau dans la réservation 50, le diamètre de la surface extérieure cylindrique de l'élément tubulaire 108 est supérieur au diamètre du premier cylindre 104, et, préférentiellement, la différence de diamètre est de l'ordre de 0,5 mm pour un diamètre de la surface extérieure cylindrique de l'élément tubulaire 108 compris généralement entre 25 mm et 40 mm.

Le poteau 100 comporte également un moyen d'arrêt 120 qui bloque la translation de l'élément tubulaire 108 le long du deuxième cylindre 106 et le maintien en appui contre l'épaulement 112 tout en laissant l'élément tubulaire 108 libre de tourner autour du deuxième cylindre 106.

Ainsi, lorsque l'élément tubulaire 108 libre en rotation, le premier cylindre 104 et le deuxième cylindre 106 sont introduits dans la réservation 50, le montant 102 et donc le premier cylindre 104 et le deuxième cylindre 106 sont ensuite déplacés en rotation dans un premier sens autour du premier axe de révolution 52 ce qui tend à générer un effort de pincement lorsque l'élément tubulaire 108 se décale par rapport au premier axe de révolution 52 en frottant sa surface extérieure cylindrique contre la paroi de la réservation 50.

Une rotation dans le sens inverse permet de libérer l'élément tubulaire 108 et de retirer le poteau 100 de la réservation 50.

Ainsi le poteau 100 a une constitution simple et sa mise en oeuvre est rapide et aisée.

Pour faciliter l'introduction du poteau 100 dans la réservation 50, le désaxage entre l'axe de révolution de la surface extérieure cylindrique et le deuxième axe de révolution 54 est tel qu'il existe une position angulaire de l'élément tubulaire 108 autour du deuxième axe de révolution 54 pour laquelle l'axe de révolution de la surface extérieure cylindrique et le premier axe de révolution 52 sont coaxiaux. Ainsi, l'encombrement du poteau 100 est minimal autour du premier axe de révolution 52, ce qui facilite l'introduction du poteau 100 dans la réservation 50.

Le moyen d'arrêt 120 peut prendre différentes formes. Par exemple, il peut s'agir d'une rondelle soudée au voisinage de la partie basse du deuxième cylindre 106.

Dans le mode de réalisation de l'invention présenté à la Fig. 1, le moyen d'arrêt 120 comporte un élément tubulaire complémentaire 122 fixé au deuxième cylindre 106.

L'élément tubulaire complémentaire 122 est percé d'un alésage complémentaire 124 coaxial avec le deuxième axe de révolution 54 et qui s'emmanche sur le deuxième cylindre 106 pour venir en appui contre l'élément tubulaire 108.

L'élément tubulaire complémentaire 122 comporte une surface externe cylindrique dont l'axe de révolution est désaxé par rapport à l'axe de révolution de l'alésage complémentaire 124, c'est-à-dire du deuxième axe de révolution 54, c'est-à-dire que l'axe de révolution de la surface externe cylindrique et le deuxième axe de révolution 54 sont parallèles mais différents.

L'axe de révolution de la surface externe cylindrique est coaxial avec le premier axe de révolution 52 et, préférentiellement, son diamètre est égal au diamètre du premier cylindre 104.

Dans le mode de réalisation de l'invention présenté sur la Fig. 1, la fixation de l'élément tubulaire complémentaire 122 est assurée par une goupille 123, ici une goupille fendue.

L'élément tubulaire complémentaire 122 présente un perçage 126 qui le traverse perpendiculairement au deuxième axe de révolution 54 et le deuxième cylindre 106 présente également un perçage 128 qui le traverse perpendiculairement au deuxième axe de révolution 54 et qui est prévu pour s'aligner avec le perçage 126 de l'élément tubulaire complémentaire 122 pour permettre la mise en place de la goupille 123 qui traverse alors le perçage 126, l'élément tubulaire complémentaire 122 et le perçage 128 du deuxième cylindre 106.

Bien sûr, la fixation de l'élément tubulaire complémentaire 122 peut être assurée par tous autres moyens comme par exemple un point de soudure.

## Revendications

1. Un poteau (100) comportant :
- un montant (102) présentant une partie basse,
- un premier cylindre (104) présentant un premier axe de révolution (52), une partie basse et une partie haute solidaire de la partie basse du montant (102),
- un deuxième cylindre (106) présentant un deuxième axe de révolution (54) désaxé par rapport au premier axe de révolution (52), et une partie haute solidaire de la partie basse du premier cylindre (104), où le diamètre du deuxième cylindre (106) est inférieur au diamètre du premier cylindre (104) de manière à former entre eux un épaulement (112),
- un élément tubulaire (108) percé d'un alésage (110) coaxial avec le deuxième axe de révolution (54) et qui s'emmanche sur le deuxième cylindre (106) pour venir en appui contre l'épaulement (112), où l'élément tubulaire (108) présente une surface extérieure cylindrique dont l'axe de révolution est désaxé par rapport au deuxième axe de révolution (54), et
- un moyen d'arrêt (120) qui bloque la translation de l'élément tubulaire (108) le long du deuxième cylindre (106).

2. Le poteau (100) selon la revendication 1, **caractérisé en ce que** le désaxage entre l'axe de révolution de la surface extérieure cylindrique et le deuxième axe de révolution (54) est tel qu'il existe une position angulaire de l'élément tubulaire (108) pour laquelle l'axe de révolution de la surface extérieure cylindrique et le premier axe de révolution (52) sont coaxiaux.

3. Le poteau (100) selon l'une des revendications 1 ou 2, **caractérisé en ce que** le diamètre de la surface extérieure cylindrique de l'élément tubulaire (108) est supérieur au diamètre du premier cylindre (104).

4. Le poteau (100) selon la revendication 3, **caractérisé en ce que** la différence entre le diamètre de la surface extérieure cylindrique de l'élément tubulaire (108) et le diamètre du premier cylindre (104) est de l'ordre de 0,5 mm.

5. Le poteau (100) selon l'une des revendications 1 à 4, **caractérisé en ce que** le moyen d'arrêt (120) comporte un élément tubulaire complémentaire (122) fixé au deuxième cylindre (106), où l'élément tubulaire complémentaire (122) est percé d'un alésage complémentaire (124) coaxial avec le deuxième axe de révolution (54) et qui s'emmanche sur le deuxième cylindre (106) pour venir en appui contre l'élément tubulaire (108), où l'élément tubulaire complémentaire (122) comporte une surface externe cylindrique dont l'axe de révolution est désaxé par rapport au deuxième axe de révolution (54), où l'axe de révolution de la surface externe cylindrique est coaxial avec le premier axe de révolution (52).

6. Le poteau (100) selon la revendication 5, **caractérisé en ce que** le diamètre de la surface externe cylindrique est égal au diamètre du premier cylindre (104).

## Patentansprüche

1. Pfosten (100), welcher umfasst:
- eine Säule (102), die einen unteren Teil aufweist,
- einen ersten Zylinder (104), der eine erste Rotationsachse (52), einen unteren Teil und einen mit dem unteren Teil der Säule (102) fest verbundenen oberen Teil aufweist,
- einen zweiten Zylinder (106), der eine zweite Rotationsachse (54), die bezüglich der ersten Rotationsachse (52) versetzt ist, und einen mit dem unteren Teil des ersten Zylinders (104) fest verbundenen oberen Teil aufweist, wobei der Durchmesser des zweiten Zylinders (106) kleiner als der Durchmesser des ersten Zylinders (104) ist, so dass zwischen ihnen ein Absatz (112) gebildet wird,
- ein rohrförmiges Element (108), das eine mit der zweiten Rotationsachse (54) koaxiale Bohrung (110) aufweist und das auf den zweiten Zylinder (106) aufgeschoben wird, um an dem Absatz (112) zur Anlage zu kommen, wobei das rohrförmige Element (108) eine zylindrische Außenfläche aufweist, deren Rotationsachse bezüglich der zweiten Rotationsachse (54) versetzt ist, und
- ein Anschlagmittel (120), welches die Translationsbewegung des rohrförmigen Elements (108) entlang des zweiten Zylinders (106) blockiert.

2. Pfosten (100) nach Anspruch 1, **dadurch gekennzeichnet, dass** der Achsversatz zwischen der Rotationsachse der zylindrischen Außenfläche und der zweiten Rotationsachse (54) so beschaffen ist, dass eine Winkelposition des rohrförmigen Elements (108) existiert, für welche die Rotationsachse der zylindrischen Außenfläche und die erste Rotationsachse (52) koaxial sind.

3. Pfosten (100) nach einem der Ansprüche 1 oder 2, **dadurch gekennzeichnet, dass** der Durchmesser der zylindrischen Außenfläche des rohrförmigen Elements (108) größer als der Durchmesser des ersten Zylinders (104) ist.

4. Pfosten (100) nach Anspruch 3, **dadurch gekennzeichnet, dass** die Differenz zwischen dem Durchmesser der zylindrischen Außenfläche des rohrförmigen Elements (108) und dem Durchmesser des ersten Zylinders (104) in der Größenordnung von 0,5 mm liegt.

5. Pfosten (100) nach einem der Ansprüche 1 bis 4, **dadurch gekennzeichnet, dass** das Anschlagmittel (120) ein komplementäres rohrförmiges Element (122) umfasst, das an dem zweiten Zylinder (106) befestigt ist, wobei das komplementäre rohrförmige Element (122) mit einer mit der zweiten Rotationsachse (54) koaxialen komplementären Bohrung (124) versehen ist und auf den zweiten Zylinder (106) aufgeschoben ist, um an dem rohrförmigen Element (108) zur Anlage zu kommen, wobei das komplementäre rohrförmige Element (122) eine zylindrische Außenfläche aufweist, deren Rotationsachse bezüglich der zweiten Rotationsachse (54) versetzt ist, wobei die Rotationsachse der zylindrischen Außenfläche mit der ersten Rotationsachse (52) koaxial ist.

6. Pfosten (100) nach Anspruch 5, **dadurch gekennzeichnet, dass** der Durchmesser der zylindrischen Außenfläche gleich dem Durchmesser des ersten Zylinders (104) ist.

## Claims

1. A post (100) comprising:
- an upright (102) having a bottom part,
- a first cylinder (104) having a first axis of revolution (52), a bottom part and a top part which is secured to the bottom part of the upright (102),
- a second cylinder (106) having a second axis of revolution (54) that is offset from the first axis of revolution (52), and a top part which is secured to the bottom part of the first cylinder (104), where the diameter of the second cylinder (106) is smaller than the diameter of the first cylinder (104) so as to form a shoulder (112) between them,
- a tubular element (108) pierced with a bore (110) coaxial with the second axis of revolution (54) and which fits onto the second cylinder (106) in order to come to bear against the shoulder (112), where the tubular element (108) has a cylindrical exterior surface of which the axis of revolution is offset from the second axis of revolution (54), and
- a stop means (120) that blocks translational movement of the tubular element (108) along the second cylinder (106).

2. The post (100) according to Claim 1, **characterized in that** the offset between the axis of revolution of the cylindrical exterior surface and the second axis of revolution (54) is such that there is an angular position of the tubular element (108) for which the axis of revolution of the cylindrical exterior surface and the first axis of revolution (52) are coaxial.

3. The post (100) according to one of Claims 1 or 2, **characterized in that** the diameter of the cylindrical exterior surface of the tubular element (108) is larger than the diameter of the first cylinder (104).

4. The post (100) according to Claim 3, **characterized in that** the difference between the diameter of the cylindrical exterior surface of the tubular element (108) and the diameter of the first cylinder (104) is of the order of 0.5 mm.

5. The post (100) according to one of Claims 1 to 4, **characterized in that** the stop means (120) comprises a complementary tubular element (122) fixed to the second cylinder (106), where the complementary tubular element (122) is pierced with a complementary bore (124) coaxial with the second axis of revolution (54) and which fits onto the second cylinder (106) to come to bear against the tubular element (108), where the complementary tubular element (122) comprises a cylindrical external surface of which the axis of revolution is offset from the second axis of revolution (54), where the axis of revolution of the cylindrical external surface is coaxial with the first axis of revolution (52).

6. The post (100) according to Claim 5, **characterized in that** the diameter of the cylindrical external surface is equal to the diameter of the first cylinder (104).
